# FASCICULE DE BREVET EUROPEEN

(11) **EP 3 947 193 B1**
(45) Date de publication et mention de la délivrance du brevet: **11.03.2026**
(21) Numéro de dépôt: 20712578.2
(22) Date de dépôt: 24.03.2020
(51) Int. Cl.: B65D 83/14, B65D 83/20, B65D 83/24

(54) **CAPOT DIFFUSEUR DE SECURITE POUR BOITIER GENERATEUR D'AEROSOL AVEC FONCTION DE DEPRESSURISATION**
SICHERHEITSDIFFUSORDECKEL FÜR EINEN AEROSOLGENERATORBEHÄLTER MIT DRUCKENTLASTUNGSFUNKTION
SAFETY DIFFUSER LID FOR AN AEROSOL GENERATOR CONTAINER WITH DEPRESSURISATION FUNCTION

(30) Priorité: 25.03.2019 FR 1903082; 26.11.2019 FR 1913240
(43) Date de publication de la demande: 09.02.2022
(73) Titulaire: Technima Holding, 16440 Nersac (FR)
(72) Inventeur: MICHELOT, Claude Bernard, 16440 Nersac (FR)
(74) Mandataire: Plasseraud IP
(86) Numéro de dépôt international: PCT/EP2020/058059
(87) Numéro de publication internationale: WO 2020/193498

(56) Documents cités:
- JP-A- 2001 055 284
- US-A- 2 598 308
- US-A- 3 185 350
- US-A- 3 844 448
- US-A1- 2017 362 013

## Description

La présente invention concerne un capot diffuseur (spraycap en anglais et communément dénommé capot) de boîtier générateur d'aérosol (communément dénommé boitier aérosol) muni d'une fonction de dépressurisation ou de vidange du boîtier aérosol sur lequel est monté le capot.

Il s'agit d'un capot diffuseur de sécurité en ce qu'il comporte des moyens d'interdiction de manœuvre d'un diffuseur.

### Technique antérieure

L'invention concerne le domaine des boîtiers aérosols et capots de boitiers aérosols tels que connus par exemple du document FR2750960 A1 ou du document FR3063491 A1. Elle s'applique à des capots qui comportent une position permettant l'activation d'un diffuseur et une position de sécurité interdisant l'accès ou bloquant ce diffuseur.

### Problème technique

Ces solutions connues sont parfaitement acceptées par les utilisateurs et offrent une sécurité d'utilisation satisfaisante. Toutefois dans le cas de produits techniques tels que des peintures, il apparaît que le tri et le recyclage des boîtiers aérosols sont aujourd'hui délicats du fait qu'une quantité de produit résiduelle et de gaz souvent inflammable reste présente dans le boîtier lorsqu'un produit a été utilisé et donc vidé de son contenu. Typiquement le boîtier contient après utilisation normale une quantité minime résiduelle de produit actif inférieure à 5 à 10 grammes et une phase gazeuse résiduelle inflammable avec une pression en général nettement inférieure à la pression interne initiale (pression initiale environ 3 à 4 bars selon les produits à 20°C).

De ce fait, les boîtiers aérosols suivent une filière de déchets spéciaux (DDS déchets diffus spécifiques) et sont la plupart du temps incinérés au lieu d'être valorisés dans une filière classique de recyclage du métal.

Or, le boîtier aérosol est un déchet composé essentiellement de métal tout à fait recyclable si l'on prend la précaution d'enlever le capot lui-même en PP recyclable et d'évacuer la phase gazeuse inflammable résiduelle notamment en ouvrant ce boitier (dans ce cas en ouvrant la valve). Un boîtier aérosols avec position de vidange est notamment connu du document US2017/362013 A1.

### Exposé de l'invention

Au vu de cet art antérieur, la présente invention propose un capot de sécurité pour boîtier aérosol perfectionné pourvu d'une position de vidange qui permet de dépressuriser le boîtier et de vider les résidus de produit actif sans percer le boîtier.

Plus précisément, la présente invention propose un capot de sécurité pour boîtier aérosol qui comporte une coupole entourant au moins en partie un dispositif diffuseur, le capot de sécurité étant pourvu d'un organe mobile, déplaçable entre une première position d'interdiction de manœuvre du dispositif diffuseur, une deuxième position d'actionnement intermittent du dispositif diffuseur et une troisième position de vidange du boîtier (dépressurisation), ledit organe mobile comportant des moyens d'actionnement permanent du dispositif diffuseur dans la troisième position l'organe mobile étant constitué d'un dôme rotatif mobile sur la coupole, ledit dôme comportant une ouverture de diffusion à son sommet et une ouverture latérale d'accès au dispositif diffuseur en position d'actionnement intermittent.

L'invention permet d'assurer une vidange du boîtier sans dispositif complexe à mettre en œuvre (par exemple le perçage du boitier avec un équipement spécial avant la mise en déchets) et comporte un dispositif diffuseur accessible en position d'actionnement intermittent.

Selon un mode de réalisation particulier, le dôme rotatif comporte un doigt dirigé vers l'intérieur du capot et configuré pour appuyer sur une partie du dispositif diffuseur dans la position de vidange du boîtier.

Plus particulièrement, le doigt peut être configuré pour appuyer sur un poussoir de manœuvre du dispositif diffuseur.

Plus particulièrement, le doigt est constitué d'un renflement prolongeant une partie inférieure d'une cheminée centrale du dôme entourant une sortie de diffusion d'un diffuseur du dispositif diffuseur.

Avantageusement, le dôme rotatif et la coupole sont pourvus de moyens complémentaires de butée s'opposant à une rotation du dôme rotatif dans un sens position d'interdiction de manœuvre vers position de vidange et laissant le dôme libre en rotation dans le sens position d'interdiction de manœuvre vers position d'actionnement intermittent.

Le dôme rotatif et la coupole peuvent être pourvus de moyens de réalisation d'un point dur entre la position d'actionnement intermittent et la position de vidange.

Le dôme rotatif et la coupole peuvent être pourvus d'un dispositif anti-retour s'opposant à une rotation du dôme à partir de la position de vidange du boîtier vers une autre position.

Selon un mode de réalisation avantageux, la coupole comporte un bouton d'activation de ladite position de vidange accessible au travers d'une seconde ouverture latérale du dôme, dôme en position d'actionnement intermittent, l'activation de ladite troisième position se faisant par désengagement d'un système de butées entre le dôme et le bouton d'activation lors d'un appui sur le bouton d'activation et rotation du dôme au-delà de la deuxième position d'actionnement intermittent du dispositif diffuseur jusqu'à ladite position de vidange.

Ce dispositif perfectionné permet d'éviter des passages intempestifs en position de vidange ou de dépressurisation.

Dans le cadre de ce perfectionnement, les caractéristiques suivantes peuvent être mises en œuvre indépendamment les unes des autres ou en combinaison les unes avec les autres.

Pour manœuvrer le dispositif diffuseur dans la position de vidange, le dôme peut comporter un doigt dirigé vers l'intérieur du capot et configuré pour appuyer sur une partie du dispositif diffuseur dans la position de vidange du boîtier.

Le doigt peut être configuré pour appuyer sur un poussoir de manœuvre du dispositif diffuseur.

Le doigt peut être constitué d'un renflement prolongeant une partie inférieure d'une cheminée centrale du dôme entourant une sortie de diffusion d'un diffuseur du dispositif diffuseur.

Le système de butées comporte avantageusement, sur le bouton d'activation, une première butée effaçable par appui sur le bouton d'activation, et sous le dôme une dent de butée positionnée de sorte que sans appui sur le bouton d'activation la butée effaçable bloque le passage de la dent et de sorte qu'en cas en cas d'appui sur le bouton d'activation la butée effaçable laisse passer la dent lors d'une rotation du dôme en sorte d'autoriser le passage du dôme de la position d'actionnement intermittent vers la position de vidange.

Le dôme et la coupole peuvent être pourvus d'un dispositif anti-retour s'opposant à une rotation du dôme à partir de la position de vidange du boîtier vers la position d'actionnement intermittent.

Le dispositif anti-retour peut comporter une seconde butée effaçable sur le bouton d'activation, ladite seconde butée effaçable coopérant avec la dent de butée du dôme pour, bouton d'activation en position relâchée, s'opposer à une rotation du dôme dans le sens de ladite position de vidange vers ladite position d'actionnement intermittent.

Avantageusement, le bouton d'activation est caché par le dôme dans ladite position de vidange en sorte d'interdire un appui sur ledit bouton pour éviter un désengagement de la dent et de la seconde butée effaçable et un retour du dôme vers ladite position d'activation intermittente depuis ladite position de vidange.

La coupole peut comporter une première butée d'arrêt coopérant avec ladite dent, dôme en position d'interdiction de manœuvre en sorte de s'opposer à une rotation du dôme dans un sens position d'interdiction de manœuvre vers position de vidange et laisser le dôme libre en rotation dans le sens position d'interdiction de manœuvre vers position d'actionnement intermittent.

La coupole peut comporter une seconde butée d'arrêt coopérant avec ladite dent, dôme en position de vidange en sorte de s'opposer à une rotation du dôme dans le sens position de vidange vers position d'interdiction de manœuvre.

Le capot de sécurité peut comporter un dispositif à point dur réalisé par un dispositif de butées à rampes entre le dôme et la coupole en complément dudit système de butées entre le dôme et le bouton d'activation.

L'invention prévoit en outre un boîtier aérosol équipé d'un capot pourvu d'une ou plusieurs des caractéristiques décrites ci-dessus.

### Brève description des dessins

D'autres caractéristiques, détails et avantages apparaîtront à la lecture de la description détaillée qui décrit des exemples de réalisation de la présente demande en référence aux dessins annexés qui représentent:
[Fig. 1] représente une vue de dessus d'une première partie d'un capot selon un premier mode de réalisation;
[Fig. 2] représente une vue de face d'une seconde partie d'un capot selon le premier mode de réalisation;
[Fig. 3A], [Fig. 3B], [Fig. 3C] représentent trois positions d'un capot selon le premier mode de réalisation;
[Fig. 4A], [Fig. 4B], [Fig. 4C], [Fig. 4D] représentent des vues en transparence de côté d'un boîtier aérosol équipé d'un capot de du premier mode de réalisation selon quatre stades de fonctionnement;
[Fig. 5A], [Fig. 5B] représentent schématiquement des moyens de butée entre deux parties d'un capot du premier mode de réalisation;
[Fig. 6] représente une vue en perspective d'un capot selon un second mode de réalisation;
[Fig. 7] représente une vue en perspective de dessous d'un dôme du capot selon le second mode de réalisation;
[Fig. 8] représente une coupole du capot selon le second mode de réalisation ;
[Fig. 9] représente un détail de la coupole selon la figure 8.

### Description des modes de réalisation

Les dessins et la description ci-après concerne des exemples de réalisation pouvant servir à mieux faire comprendre la présente invention, mais aussi à contribuer à sa définition, le cas échéant.

Le capot décrit ici est conçu pour équiper des boitiers générateurs d'aérosols (communément appelés aérosols) contenant notamment des peintures et en particulier des peintures pour des applications de marquage/repérage (dans les travaux publics ou forestiers) pour lesquelles un circuit de collecte des boîtiers vides existe. De tels boîtiers sont communément utilisés pour des applications de marquage/repérage notamment pour les chantiers.

Dans le capot de l'art antérieur FR2750960 A1 un dôme est librement mobile en rotation sur une coupole pour obtenir deux positions, une position ouverte laissant accès à un poussoir d'actionnement du diffuseur du boîtier et une position de fermeture ou de sécurité interdisant l'accès au poussoir du diffuseur.

Les boîtiers aérosols lorsqu'ils sont considérés comme vides conservent, comme vu plus haut, une quantité résiduelle de gaz inflammable avec une pression interne résiduelle nettement inférieure à la pression interne initiale de 3 à 4 bars et un reliquat de produit ce qui les rend impropres à un recyclage directement en filière métal. La présente invention résout ce problème en offrant une solution de vidange du boîtier en actionnant de manière continue et définitive dans des conditions d'usage normal c'est-à-dire sans forcer le dispositif ni démonter le capot. Pour ce faire, le capot de l'invention comporte une troisième position, position dite de dépressurisation ou de vidange actionnant (ouvrant) la valve sans qu'il soit besoin qu'un opérateur actionne un diffuseur en continu ou perce le boitier.

Les éléments du capot de l'invention tels que représentés aux figures 1 et 2 comprennent essentiellement une coupole 10 et un dôme 20. La coupole comporte deux joues 131, 132 qui entourent un dispositif diffuseur pourvu d'un diffuseur de sortie de produit 11 et un poussoir de manœuvre 12, le dispositif diffuseur étant relié à la coupole par un lien souple 13. Le diffuseur comporte un fût tubulaire qui coiffe de manière connue un tube de sortie de la valve du boîtier non représenté. Lorsqu'un opérateur appuie sur le poussoir, le diffuseur appuie sur le tube de la valve pour ouvrir la valve et ainsi faire sortir le produit à pulvériser grâce à la pression interne du boîtier de manière connue.

Les joues 131, 132 de la coupole comportent des repères ou symboles pour matérialiser une position de sécurité et une position de vidange.

Le dôme 20 à une surface intérieure conjuguée de la surface extérieure de la coupole et est monté rotatif sur la coupole.

Le dôme 20 comporte une ouverture 23 à son sommet pour laisser le produit sortir du diffuseur ici de type axial et comporte une ouverture latérale 24 pour laisser accès au poussoir 12 de manœuvre du diffuseur dans une position d'actionnement dite intermittente, l'actionnement étant réalisé dans ce cas par l'opérateur.

Pour obtenir une position de vidange du boîtier c'est-à-dire une position dans laquelle la valve est actionnée continûment pour totalement vider le boîtier, le dôme comporte un doigt 22 qui, selon l'exemple, appuie continûment sur le poussoir 12 dans la position de vidange. Il est à noter que l'invention s'applique aussi à un capot pour lequel un doigt pousse directement sur le diffuseur par exemple avec un dispositif levier entre le doigt et le diffuseur.

Le doigt représenté à la figure 2, prolonge la partie inférieure d'une cheminée anti-projections 21 du dôme qui entoure l'ouverture centrale 23.

En position de vidange, le doigt vient appuyer de façon irréversible sur le poussoir 12 du diffuseur pour ouvrir la valve du boîtier. Ceci permet de mettre le boîtier aérosol à la pression atmosphérique en libérant la partie de gaz résiduel encore présente dans l'aérosol en fin d'utilisation.

Les figures 3A à 3C illustrent les trois positions du dispositif, à savoir, en figure 3A la position A de de fermeture ou d'interdiction de manœuvre dans laquelle le pictogramme constitué d'une flèche sur une première joue 132 de la coupole est visible, en figure 3B la position B d'utilisation dite position d'actionnement intermittent dans laquelle l'ouverture latérale du dôme 24 laisse libre accès au poussoir 12 et, en figure 3C la position C de vidange du boîtier dans laquelle le pictogramme recyclage de la joue 131 apparaît dans l'ouverture latérale du dôme, le doigt 22 non visible appuyant sur le poussoir.

Selon l'exemple, les trois positions se suivent dans un sens donné de rotation, par exemple le sens des aiguilles d'une montre capot vu du haut.

Il est à noter que sur la figure 3B, la position B permet de distinguer le doigt 22 issu de la cheminée 21 en attente à proximité du poussoir 12.

Les quatre phases d'utilisation du capot monté sur un boîtier 100 sont représentées aux figures 4A à 4D. En figure 4A, le boîtier 100 est plein et comporte un mélange liquide de produit à pulvériser (par exemple une peinture) et de gaz propulseur liquéfié 2, assimilable à un co-solvant du produit. Lorsque la valve est ouverte en figure 4B, le produit, poussé par la pression du gaz 4, s'échappe par le tube de collecte 3 vers la valve et la sortie de diffusion 23. En figure 4C le boîtier 100 est pratiquement vide et le résidu de produit ainsi que le gaz s'échappe du boîtier. L'opérateur peut alors positionner le dôme en position de vidange selon la figure 4D ce qui vide le résidu de gaz et laisse l'air 41 rentrer dans le boîtier qui devient inerte.

Pour permettre d'éviter un passage intempestif à la position de vidange depuis la position d'interdiction de manœuvre, le mouvement de rotation du dôme est limité par un dispositif de butées complémentaires représenté aux figures 5A et 5B.

En premier lieu selon un premier mode de réalisation, deux butées franches, l'une 102 sur la coupole 10 l'autre 204 sur le dôme sont prévues. Ces butées, qui sont par exemple réalisées à l'intérieur d'une partie inférieure du dôme 20 et sur l'extérieur d'une partie de la coupole 10 en regard, interdisent une rotation du dôme dans le sens opposé au sens normal d'utilisation représenté aux figures 3A à 3C de sorte qu'il ne soit pas possible de tourner le dôme depuis la position d'interdiction de manœuvre A directement vers la position de vidange C.

Par ailleurs, pour éviter un passage trop aisé de la position d'utilisation normale dite d'actionnement intermittent B vers la position de vidange C, un point dur est réalisé ici au moyen de deux rampes 101 sur la coupole et 202 sur le dôme. Ces rampes en vis-à-vis vont frotter l'une contre l'autre lors du passage de la position B vers la position C et éviter un passage intempestif dans cette dernière position.

Enfin pour éviter que le dôme revienne de la position de vidange C vers la position d'utilisation B, des butées abruptes d'encliquetage 102, 203 terminent les rampes ce qui, avec des butées 201 symétriques, crée un logement pour la rampe 101 dans la position de vidange et évite tant un retour en arrière du dôme qu'un déplacement supplémentaire du dôme maintenant ainsi le dôme en position de vidange.

Selon le mode de réalisation représenté plus particulièrement aux figures 6 à 9, le dispositif peut comporter un bouton d'activation 120 réalisé dans la coupole 10, ce bouton étant accessible lorsque le dôme 20' de la figure 7 est positionné sur la coupole en sorte d'autoriser l'accès au poussoir 12 du diffuseur dans la position d'actionnement intermittent du diffuseur.

Pour ce faire, le dôme 20' comporte une seconde ouverture 25 représentée aux figures 6 et 7 qui permet d'accéder au bouton d'activation 120 lorsque le dôme est en position d'actionnement intermittent du poussoir.

Selon la figure 9, le bouton d'activation comporte une partie inférieure reliée à la coupole 10' par une charnière, ici réalisée au moyen de deux pattes flexibles 120a, 120b, permettant au bouton d'activation de fléchir angulairement lors d'un appui ce qui permet le désengagement d'un système de butées 121, 205 décrit plus bas.

De retour à la figure 6 représentant le capot du côté opposé au poussoir du diffuseur avec le dôme en position d'actionnement intermittent du diffuseur, le bouton d'activation 120 est accessible au travers de la seconde ouverture délimitée par la paroi 25a. Dans cet exemple la seconde ouverture 25 est disposée à 180° de la première ouverture 24 de même que le bouton d'activation est à 180° du poussoir 12 de manœuvre du diffuseur comme représenté en figure 8. Il est à noter qu'un autre positionnement angulaire relatif est possible par exemple les ouvertures ainsi que le bouton et le poussoir peuvent être disposés à 90° les uns des autres.

Le dôme 20' tel que vu de dessous à la figure 7 va comporter, outre le doigt 22 destiné à appuyer sur le poussoir 12 en position de vidange, une dent ou doigt de butée 205 rigide dont l'utilité est d'empêcher le déplacement du dôme depuis la position d'actionnement intermittente vers la position de vidange sans appui sur le bouton d'activation 120. Pour ce faire, selon la figure 8, la coupole 10' comporte en prolongement du bouton d'activation 120 en partie supérieure une rainure courbe 124 suivie d'une nervure courbe 123. Une première extrémité de la nervure courbe comporte une première butée effaçable 121 complémentaire de la dent de butée 205 du dôme pour former ledit système de butées lorsque le bouton d'activation 120 est relâché, dôme en position d'actionnement intermittent du dispositif diffuseur alors que lorsque l'opérateur appuie sur le bouton d'activation, la dent de butée 205 du dôme échappe la première butée effaçable 121 et peut passer au-dessus de la nervure courbe 123 lorsque l'opérateur fait tourner le dôme sur la coupole vers la position de vidange. Il est à noter que le dispositif est ainsi constitué de sorte que l'opérateur doit utiliser ses deux mains pour faire passer le dôme de la position d'activation intermittente du poussoir à la position de vidange ce qui accroît la sécurité du dispositif et évite un passage intempestif à la position de vidange.

Une fois le dôme en position de vidange, la seconde extrémité de la rainure constitue une seconde butée effaçable 122 complémentaire de la dent de butée 205 du dôme pour s'opposer à un retour du dôme vers la position d'activation intermittente.

En outre dans l'exemple représenté, la coupole est munie d'une première et d'une seconde butée d'arrêt 103, 104 destinées à coopérer avec la dent de butée 205 du dôme dans des positions de rotation extrêmes pour limiter la course de déplacement du dôme en rotation. La première butée d'arrêt 103 coopère avec la dent de butée 205 pour limiter la rotation du dôme dans une direction antihoraire en sorte d'interdire un passage de la position d'interdiction de manœuvre vers la position de vidange. Ce fonctionnement est le même que les butées franches, 102 sur la coupole 10 et 204 sur le dôme des figures 5A, 5B. La seconde butée d'arrêt 104 coopère avec la dent de butée 205 pour limiter la rotation du dôme dans un sens horaire en sorte d'interdire une sortie du dôme de la position de vidange vers la position d'interdiction de manœuvre.

Bien entendu, le système pour lequel le dôme passe d'une position à l'autre dans un sens horaire peut être inversé pour que le dôme passe d'une position à l'autre dans un sens antihoraire.

Une fois le dôme en position de vidange, la seconde butée effaçable 122 et la seconde butée d'arrêt 104 de la coupole bloquent la dent de butée 205 des deux côtés ce qui s'oppose à une rotation du dôme dans les deux sens (horaire et antihoraire). Le système décrit aux figures 5A, 5B pour lequel l'ergot à rampe 101et butée droite 102 est retenu entre les butées 201, 203 est ici conservé et amélioré du fait que la dent de butée 205 comporte deux faces droites ce qui rend le blocage entre les butées plus précis.

De plus dans cette configuration où les ouvertures 24 et 25 du dôme sont disposées à 180°, lorsque le dôme est en position de vidange, le bouton d'activation est masqué par le corps du dôme ce qui interdit de pouvoir ré appuyer sur le bouton d'activation pour effacer la butée effaçable 122 et sortir de la position de vidange.

Il est à noter qu'il est possible de renforcer la sécurité du dispositif en reliant le bouton d'activation à la coupole par des liens sécables en partie haute du bouton ce qui impose d'appliquer un effort supplémentaire pour faire fléchir le bouton d'activation et mettre en œuvre le dispositif.

De même, un système à point dur par butées à rampes 101, 202 tel que représenté aux figures 5A et 5B peut être ajouté en complément du bouton d'activation et du système de butées 121, 205 entre le dôme et le bouton d'activation. Le système de butées à rampes trouvera alors sa place en partie inférieure du dôme et de la coupole par exemple.

L'invention, qui permet de rendre inerte les boîtiers, est particulièrement adaptée à des boîtiers destinés à des applications professionnelles pour lesquelles un circuit spécifique de collecte des boîtiers vides est mis en place. Dans ce cadre, une opération de démontage des capots peut être prévue pour recycler, d'un côté les boitiers rendus inertes dans une filière de recyclage métal au lieu de les traiter comme déchets spécifiques et, d'un autre côté, les capots en polypropylène dans une filière de recyclage de matériaux plastique.

L'invention n'est pas limitée à l'exemple représenté et, en particulier, les moyens d'actionnement peuvent coopérer avec une autre partie du dispositif diffuseur que le poussoir, un ergot coopérant avec un bossage latéral sur le fût du diffuseur pouvant notamment être prévu.

## Revendications

1. Capot de sécurité (1) pour boîtier aérosol (100), comportant une coupole (10, 10') entourant au moins en partie un dispositif diffuseur (11, 12) et pourvu d'un organe mobile (20, 20'), déplaçable entre une première position (A) d'interdiction de manœuvre du dispositif diffuseur, une deuxième position (B) d'actionnement intermittent du dispositif diffuseur et une troisième position (C) de vidange du boîtier, ledit organe mobile (20, 20') comportant des moyens (22) d'actionnement permanent du dispositif diffuseur dans la troisième position, **caractérisé en ce que** l'organe mobile (20) est constitué d'un dôme rotatif mobile sur la coupole (10), ledit dôme comportant une ouverture de diffusion (23) à son sommet et une ouverture latérale (24) d'accès au dispositif diffuseur (11, 12) en position d'actionnement intermittent.

2. Capot de sécurité selon la revendication 1 pour lequel le dôme rotatif (20) et la coupole (10) sont pourvus de moyens complémentaires de butée (102, 204) s'opposant à une rotation du dôme rotatif dans un sens position d'interdiction de manœuvre (A) vers position de vidange (C) et laissant le dôme libre en rotation dans le sens position d'interdiction de manœuvre (A) vers position d'actionnement intermittent (B).

3. Capot de sécurité selon l'une quelconque des revendications précédentes pour lequel le dôme rotatif (20) et la coupole (10) sont pourvus de moyens (101, 202) de réalisation d'un point dur entre la position d'actionnement intermittent (B) et la position de vidange (C).

4. Capot de sécurité selon l'une quelconque des revendications précédentes pour lequel le dôme rotatif et la coupole sont pourvus d'un dispositif anti-retour (102, 203, 101, 201) s'opposant à une rotation du dôme à partir de la position de vidange (C) du boîtier vers une autre position.

5. Capot de sécurité selon la revendication 1, **caractérisé en ce que** la coupole comporte un bouton d'activation (120) de ladite position (C) de vidange accessible au travers d'une seconde ouverture latérale (25) du dôme, dôme en position d'actionnement intermittent, l'activation de ladite troisième position se faisant par désengagement d'un système de butées (121, 205) entre le dôme et le bouton d'activation lors d'un appui sur le bouton d'activation, et rotation du dôme au-delà de la deuxième position d'actionnement intermittent du dispositif diffuseur jusqu'à ladite position (C) de vidange.

6. Capot de sécurité selon la revendication 5 pour lequel ledit système de butées (121, 205) comporte, sur le bouton d'activation, une première butée effaçable (121) par appui sur le bouton d'activation et sous le dôme une dent de butée (205) positionnée de sorte que sans appui sur le bouton d'activation la butée effaçable bloque le passage de la dent et de sorte qu'en cas en cas d'appui sur le bouton d'activation la butée effaçable laisse passer la dent lors d'une rotation du dôme en sorte d'autoriser le passage du dôme de la position (B) d'actionnement intermittent vers la position (C) de vidange.

7. Capot de sécurité selon la revendication 6 pour lequel le dôme et la coupole sont pourvus d'un dispositif anti-retour (122, 205) s'opposant à une rotation du dôme à partir de la position (C) de vidange du boîtier vers la position (B) d'actionnement intermittent.

8. Capot de sécurité selon la revendication 7 pour lequel le dispositif anti-retour comporte une seconde butée effaçable (122) sur le bouton d'activation, ladite seconde butée effaçable (122) coopérant avec la dent de butée (205) du dôme pour, bouton d'activation en position relâchée, s'opposer à une rotation du dôme dans le sens de ladite position (C) de vidange vers ladite position (B) d'actionnement intermittent.

9. Capot de sécurité selon la revendication 8 pour lequel le bouton d'activation est caché par le dôme dans ladite position (C) de vidange en sorte d'interdire un appui sur ledit bouton pour éviter un désengagement de la dent (205) et de la seconde butée effaçable (122) et un retour du dôme vers ladite position (B) d'activation intermittente depuis ladite position (C) de vidange.

10. Capot de sécurité selon l'une quelconque des revendications 5 à 9 pour lequel la coupole (10') comporte une première butée d'arrêt (103) coopérant avec ladite dent (205), dôme en position d'interdiction de manœuvre en sorte de s'opposer à une rotation du dôme dans un sens position (A) d'interdiction de manœuvre vers position (C) de vidange et laisser le dôme libre en rotation dans le sens position (A) d'interdiction de manœuvre vers position (B) d'actionnement intermittent.

11. Capot de sécurité selon l'une quelconque des revendications 5 à 10 pour lequel la coupole (10') comporte une seconde butée d'arrêt (104) coopérant avec ladite dent (205), dôme en position (C) de vidange en sorte de s'opposer à une rotation du dôme dans le sens position (C) de vidange vers position (A) d'interdiction de manœuvre.

12. Capot de sécurité selon l'une quelconque des revendications 5 à 11 comportant un dispositif à point dur réalisé par un dispositif de butées à rampes (101, 202) entre le dôme et la coupole en complément dudit système de butées (121, 205) entre le dôme et le bouton d'activation.

13. Capot de sécurité selon l'une quelconque des revendications précédentes pour lequel le dôme rotatif (20) comporte un doigt (22) dirigé vers l'intérieur du capot et configuré pour appuyer sur une partie du dispositif diffuseur dans la position (C) de vidange du boîtier.

14. Capot de sécurité selon la revendication 13 pour lequel le doigt est configuré pour appuyer sur un poussoir (12) de manœuvre du dispositif diffuseur.

15. Capot de sécurité selon la revendication 13 ou 14 pour lequel le doigt (22) est constitué d'un renflement prolongeant une partie inférieure d'une cheminée centrale (21) du dôme entourant une sortie de diffusion d'un diffuseur (11) du dispositif diffuseur.

16. Boîtier aérosol comportant un capot de sécurité selon l'une quelconque des revendications précédentes.

## Patentansprüche

1. Sicherheitshaube (1) für einen Aerosolbehälter (100), umfassend eine Kuppel (10, 10'), welche wenigstens teilweise eine Diffusorvorrichtung (11, 12) umgibt und mit einem beweglichen Element (20, 20') versehen ist, welches zwischen einer ersten Position (A) der Bedienungssperrung der Diffusorvorrichtung, einer zweiten Position (B) der intermittierenden Betätigung der Diffusorvorrichtung und einer dritten Position (C) der Entleerung des Behälters verlagerbar ist, wobei das bewegliche Element (20, 20') Mittel (22) zur permanenten Betätigung der Diffusorvorrichtung in der dritten Position umfasst, **dadurch gekennzeichnet, dass** das bewegliche Element (20) aus einer drehbaren Kuppe besteht, welche auf der Kuppel (10) beweglich ist, wobei die Kuppe an ihrer Spitze eine Diffusionsöffnung (23) und in der Position der intermittierenden Betätigung eine seitliche Öffnung (24) für den Zugang zu der Diffusorvorrichtung (11, 12) umfasst.

2. Sicherheitshaube nach Anspruch 1, bei welcher die drehbare Kuppe (20) und die Kuppel (10) mit komplementären Anschlagmitteln (102, 204) versehen sind, welche einer Drehung der drehbaren Kuppe in Richtung von der Position der Bedienungssperrung (A) zu der Position der Entleerung (C) entgegenwirken und die Kuppe in Richtung von der Position der Bedienungssperrung (A) zu der Position der intermittierenden Betätigung (B) frei drehen lassen.

3. Sicherheitshaube nach einem der vorstehenden Ansprüche, bei welcher die drehbare Kuppe (20) und die Kuppel (10) mit Mitteln (101, 202) zur Realisierung eines starren Punktes zwischen der Position der intermittierenden Betätigung (B) und der Position der Entleerung (C) versehen sind.

4. Sicherheitshaube nach einem der vorstehenden Ansprüche, bei welcher die drehbare Kuppe und die Kuppel mit einer Rücklaufsperrvorrichtung (102, 203, 101, 201) versehen sind, welche einer Drehung der Kuppe aus der Position der Entleerung (C) des Behälters in eine andere Position entgegenwirkt.

5. Sicherheitshaube nach Anspruch 1, **dadurch gekennzeichnet, dass** die Kuppel einen Aktivierungsknopf (120) für die genannte Position (C) der Entleerung umfasst, welcher durch eine zweite seitliche Öffnung (25) der Kuppe zugänglich ist, wobei, wenn sich die Kuppe in der Position der intermittierenden Betätigung befindet, die Aktivierung der dritten Position durch Lösen eines Anschlagsystems (121, 205) zwischen der Kuppe und dem Aktivierungsknopf beim Drücken des Aktivierungsknopfs und durch Drehen der Kuppe über die zweite Position der intermittierenden Betätigung der Diffusorvorrichtung hinaus bis in die Position (C) der Entleerung erfolgt.

6. Sicherheitshaube nach Anspruch 5, bei welcher das Anschlagsystem (121, 205) auf dem Betätigungsknopf einen ersten, durch Drücken des Betätigungsknopfs aufhebbaren Anschlag (121) und unter der Kuppe einen Anschlagzahn (205) umfasst, welcher derart positioniert ist, dass ohne Drücken des Betätigungsknopfs der aufhebbare Anschlag den Durchgang des Zahns blockiert und dass beim Drücken des Betätigungsknopfs der aufhebbare Anschlag bei einer Drehung der Kuppe den Durchgang des Zahns freigibt, um den Übergang der Kuppe von der Position (B) der intermittierenden Betätigung in die Position (C) der Entleerung zu ermöglichen.

7. Sicherheitshaube nach Anspruch 6, bei welcher die Kuppe und die Kuppel mit einer Rücklaufsperrvorrichtung (122, 205) versehen sind, welche einer Drehung der Kuppe aus der Position (C) der Entleerung des Behälters in die Position (B) der intermittierenden Betätigung entgegenwirkt.

8. Sicherheitshaube nach Anspruch 7, bei welcher die Rücklaufsperrvorrichtung einen zweiten, aufhebbaren Anschlag (122) an dem Aktivierungsknopf umfasst, wobei der zweite aufhebbare Anschlag (122) mit dem Anschlagzahn (205) der Kuppe zusammenwirkt, um in der freigegebenen Position des Aktivierungsknopfs einer Drehung der Kuppe in Richtung von der genannten Position (C) der Entleerung zu der genannten Position (B) der intermittierenden Betätigung entgegenzuwirken.

9. Sicherheitshaube nach Anspruch 8, bei welcher der Aktivierungsknopf durch die Kuppe in der genannten Position (C) der Entleerung verdeckt ist, um ein Drücken des Knopfes zu verhindern, um ein Lösen des Zahns (205) und des zweiten aufhebbaren Anschlags (122) und eine Rückkehr der Kuppe in die Position (B) der intermittierenden Aktivierung aus der Position (C) der Entleerung zu vermeiden.

10. Sicherheitshaube nach einem der Ansprüche 5 bis 9, bei welcher die Kuppel (10') einen ersten Stoppanschlag (103) umfasst, welcher mit dem genannten Zahn (205) zusammenwirkt, wobei sich die Kuppe in der Position der Bedienungssperrung befindet, um einer Drehung der Kuppe in Richtung von der Position (A) der Bedienungssperrung zu der Position (C) der Entleerung entgegenzuwirken und die Kuppe in Richtung von der Position (A) der Bedienungssperrung zu der Position (B) der intermittierenden Betätigung frei drehen zu lassen.

11. Sicherheitshaube nach einem der Ansprüche 5 bis 10, bei welcher die Kuppel (10') einen zweiten Stoppanschlag (104) umfasst, welcher mit dem Zahn (205) zusammenwirkt, wobei sich die Kuppe in der Position (C) der Entleerung befindet, um einer Drehung der Kuppe in Richtung von der Position (C) der Entleerung zu der Position (A) der Bedienungssperrung entgegenzuwirken.

12. Sicherheitshaube nach einem der Ansprüche 5 bis 11, umfassend eine Vorrichtung eines starren Punktes, welche durch eine Rampenanschlagvorrichtung (101, 202) zwischen der Kuppe und der Kuppel realisiert ist, ergänzend zu dem Anschlagsystem (121, 205) zwischen der Kuppe und dem Aktivierungsknopf.

13. Sicherheitshaube nach einem der vorstehenden Ansprüche, bei welcher die drehbare Kuppe (20) einen Finger (22) umfasst, welcher zum Inneren der Kuppel hin gerichtet ist und dazu eingerichtet ist, in der Position (C) der Entleerung des Behälters auf einen Teil der Diffusorvorrichtung zu drücken.

14. Sicherheitshaube nach Anspruch 13, bei welcher der Finger dazu eingerichtet ist, auf eine Bedienungsdruckvorrichtung (12) der Diffusorvorrichtung zu drücken.

15. Sicherheitshaube nach Anspruch 13 oder 14, bei welcher der Finger (22) aus einem Buckel besteht, welcher einen unteren Teil eines zentralen Kanals (21) der Kuppe verlängert, welcher einen Diffusionsauslass eines Diffusors (11) der Diffusorvorrichtung umgibt.

16. Aerosolbehälter, umfassend eine Sicherheitshaube nach einem der vorstehenden Ansprüche.

## Claims

1. A safety cap (1) for an aerosol can (100), having a cupola (10, 10') at least partially surrounding a diffuser device (11, 12) and provided with a mobile member (20 , 20'), which is able to move between a first position (A) for preventing operation of the diffuser device, a second position (B) for intermittent actuation of the diffuser device and a third position (C) for emptying the can, said mobile member (20, 20') having means (22) for permanent actuation of the diffuser device in the third position, **characterized in that** the mobile member (20) consists of a rotary dome that is able to move on the cupola (10), the dome having a diffusion opening (23) at its top and a lateral opening (24) for access to the diffuser device (11, 12) in the intermittent actuation position.

2. Safety cap as claimed in claim 1, wherein the mobile member (20) and the cupola (10) are provided with complementary stop means (102, 204) opposing a rotation of the rotary dome in a direction from the position for preventing operation (A) toward the emptying position (C) and leaving the dome free to rotate in the direction from the position for preventing operation (A) toward the intermittent actuation position (B).

3. Safety cap as claimed in any one of the preceding claims, wherein the mobile member (20) and the cupola (10) are provided with means (101, 202) for realizing a hard point between the intermittent actuation position (B) and the emptying position (C).

4. Safety cap as claimed in any one of the preceding claims, wherein the mobile member and the cupola are provided with a non-return device (102, 203, 101, 201) opposing a rotation of the dome from the position (C) for emptying the can toward another position.

5. Safety cap as claimed in claims 1, **characterized in that** the cupola has a button (120) for activating said emptying position (C) that is accessible through a second lateral opening (25) of the dome, with the dome in the intermittent actuation position, said third position being activated by disengagement of a system of stops (121, 205) between the dome and the activation button when the activation button is pressed, and rotation of the dome beyond the second position for intermittent actuation of the diffuser device as far as said emptying position (C).

6. Safety cap as claimed in claim 5, wherein said system of stops (121, 205) has, on the activation button, a first stop (121) that can be retracted by pressing the activation button and, under the dome, a stop tooth (205) positioned such that without pressing the activation button, the retractable stop blocks the passage of the tooth and such that in the event that the activation button is pressed, the retractable stop lets the tooth pass during a rotation of the dome so as to allow the passage of the dome from the intermittent actuation position (B) toward the emptying position (C).

7. Safety cap as claimed in claim 6, wherein the dome and the cupola are provided with a non-return device (122, 205) opposing a rotation of the dome from the position (C) for emptying the can toward the intermittent actuation position (B).

8. Safety cap as claimed in claim 7, wherein the non-return device has a second retractable stop (122) on the activation button, said second retractable stop (122) cooperating with the stop tooth (205) of the dome so as to, with the activation button in the released position, oppose a rotation of the dome in the direction from said emptying position (C) toward said intermittent actuation position (B).

9. Safety cap as claimed in claim 8 wherein the activation button is hidden by the dome in said emptying position (C) so as to prevent said button being pressed so as to avoid disengagement of the tooth (205) and of the second retractable stop (122) and a return of the dome toward said intermittent activation position (B) from said emptying position (C).

10. Safety cap as claimed in any one of claims 5 to 9, wherein the cupola (10') has a first end stop (103) cooperating with said tooth (205), with the dome in the position for preventing operation, so as to oppose a rotation of the dome in a direction from the position (A) for preventing operation toward the emptying position (C) and leave the dome free to rotate in the direction from the position for preventing operation (A) toward the intermittent actuation position (B).

11. Safety cap as claimed in any one of claims 5 to 10, wherein the cupola (10') has a second end stop (104) cooperating with said tooth (205), with the dome in the emptying position (C), so as to oppose a rotation of the dome in the direction from the emptying position (C) toward the position for preventing operation (A).

12. Safety cap as claimed in any one of claims 5 to 11, having a device with a hard point realized by a stop device with ramps (101, 202) between the dome and the cupola in addition to said system of stops (121, 205) between the dome and the activation button.

13. Safety cap as claimed in any one of the preceding claims, wherein the mobile member (20) has a finger (22) directed toward the inside of the cap and configured to press on a part of the diffuser device in the position (C) for emptying the can.

14. Safety cap as claimed in claim 13, wherein the finger is configured to press on a pushbutton (12) for operating the diffuser device.

15. Safety cap as claimed in claim 13 or 14, wherein the finger (22) consists of a bulge extending a lower part of a central hollow shaft (21) of the dome surrounding a diffusion outlet of a diffuser (11) of the diffuser device.

16. An aerosol can having a safety cap as claimed in any one of the preceding claims.
